# EUROPÄISCHE PATENTSCHRIFT

(11) **EP 0 251 258 B1**
(45) Veröffentlichungstag und Bekanntmachung des Hinweises auf die Patenterteilung: **27.12.1991**
(21) Anmeldenummer: 87109261.5
(22) Anmeldetag: 27.06.1987
(51) Int. Cl.: F23K 3/16, F23M 11/02

(54) **Stückholz-Beschickungseinrichtung für Heizkessel**
Device for feeding chip wood to a boiler
Dispositif d'alimentation en bois fragmenté pour chaudière

(30) Priorität: 01.07.1986 DE 3621963
(43) Veröffentlichungstag der Anmeldung: 07.01.1988
(73) Patentinhaber: Pehl Maschinen- und Apparatebau Gmbh, D-7443 Frickenhausen (DE)
(72) Erfinder: Pehl, Johann, D-7440 Nürtingen (DE); Fuchs, Wolfgang, D-7432 Bad Urach-Sirchingen (DE)
(74) Vertreter: Möbus, Rudolf, Dipl.-Ing.

(56) Entgegenhaltungen:
- DE-B- 1 032 163
- FR-A- 773 957
- FR-A- 2 500 122
- FR-A- 2 534 667
- US-A- 3 965 828
- PATENT ABSTRACTS OF JAPAN, Band 8, Nr. 140 (M-305)[1577], 29. Juni 1984; & JP-A-59 38 524 (TSUGIO SUZUKI) 02-03-1984
- PATENT ABSTRACTS OF JAPAN, Band 9, Nr. 238 (M-416)[1961], 25. September 1985; & JP-A-60 93 223 (MATSUSHITA DENKI SANGYO K.K.) 25-05-1985

## Beschreibung

Die Erfindung betrifft eine Stückholz-Beschickungseinrichtung für Heizkessel mit dem im Oberbegriff des Hauptanspruches angeführten Merkmalen.

Eine Beschickungsvorrichtung mit den im Oberbegriff des Hauptanspruches aufgeführten Mermalen ist durch die FR-A-2500 122 bekannt. Diese bekannte Beschickungseinrichtung weist jedoch eine Dosiereinrichtung in Form eines Drehschiebers oder eines Drehkreuzes in einem geschlossenen Führungskanal auf, die für die Beschickung mit Stückhölzern, die immer unregelmäßige Formen und Oberflächengestaltungen aufweisen, nicht geeignet ist. Sobald ein Holzstück aus einer Kammer der Dosiereinrichtung herausragt, wird die drehbare Dosiereinrichtung blockiert.

Der Erfindung liegt die Aufgabe zugrunde, eine Heizvorrichtung der im Oberbegriff des Hauptanspruches aufgeführten Art mit einer Dosiervorrichtung zu versehen, die so gestaltet ist, daß sie auch durch sperrige Stückhölzer in ihrer Betriebssicherheit nicht gefährdet ist.

Die gestellte Aufgabe wird erfindungsgemäß durch die im kennzeichnenden Teil des Hauptanspruches aufgeführten Merkmale gelöst. Vorteilhafte Weiterbildungen werden mit den Merkmalen der Unteransprüche erreicht.

Die Dosiereinrichtung gemäß der Erfindung ist speziell auf die sperrigen Stückholzteile abgestimmt und so ausgebildet, daß sie gleichzeitig für einen geordneten Weitertransport der Stückholzteile zum Heizkessel sorgt. Die hierbei verwendete Dosierklappe kann auf unterschiedliche Weise angeordnet und ausgebildet sein. Beispielsweise kann die Dosierklappe vom Holzspeicherraum aus gesehen konkav gekrümmt sein und ihr freies Ende in der Schließstellung mindestens annähernd in eine Förderbandebene auslaufen. Von einer solchen Dosierklappe werden längsgerichtet oder schräg ankommende Stückholzteile in den Holzspeicherraum zurückgeführt, während querliegende Stückhölzer die Dosierklappe verschwenken und durch die gebildete Öffnung in den Fallschacht abfallen können. Die Dosierklappe kann aber auch hinter der oberste Stelle des Förderbandes über dem Fallschacht so angeordnet sein, daß das geförderte Holz auf die unter dem Gewicht des Holzes verschwenkbare Dosierklappe abgeladen wird. Zusätzlich kann hier die Dosierklappe auch noch durch den mindestens einen auf dem Förderband angeordneten Mitnehmer im Öffnungssinne beaufschlagbar sein, so daß eine Zwangsöffnung der Dosierklappe erfolgt, auch wenn das Gewicht aufgeschobener Holzteile, beispielsweise Holzspäne, allein zum Verschwenken der Dosierklappe nicht ausreichen sollte. Insbesondere bei Beschickungseinrichtungen, bei welchen sehr große Holzsammelbehälter vorhanden sind und das Förderband eine größere Strecke bis zum Bereich des Fallschachtes oder gleich bis zum Heizkessel zurücklegt, kann auf eine Dosierklappe auch ganz verzichtet werden, weil das Förderband mit seiner langen Bewegungsstrecke selbst eine Dosierwirkung ausübt, indem es überzählige oder schlecht erfaßte Stückholzteile vor Erreichen des Fallschachtes oder des Heizkessels wieder in den Holzsammelbehälter zurückrutschen oder zurückfallen läßt und die gut erfaßten Teile ausgerichtet sind oder auf der Strecke ausgerichtet werden.

Mit der Dosiervorrichtung der erfindungsgemäß ausgebildeten Stückholz-Beschickungseinrichtung wird zunächst erreicht, daß die sperrigen und ungeordnet in den Stückholz-Sammelbehälter eingeworfenen Stückholzteile dosiert und in zum Weitertransport in die Brennkammer ausreichend geordnetem Zustand auf eine Förderstrecke gegeben werden können, die ihren Anfang in dem erwähnten Fallschacht hat und die von dort zweckmäßig in einer Förderrinne mit schräg einwärts gerichteten Rändern verläuft. Die Förderrinne kann einen konkav gekrümmten oder trapezförmigen Querschnitt aufweisen. Besonders vorteilhaft hat sich ein Querschnitt in Form eines asymmetrischen Trapezes herausgestellt, weil dieser Querschnitt ein Abrutschen höher liegender Enden von Stückholzteilen unter Ausrichtung auf die Laufrichtung der Förderstrecke begünstigt, welch letztere beispielsweise durch ein Förderband oder Förderketten gebildet sein kann.

Vorteilhafterweise kann die Stückholz-Beschickungseinrichtung eine der Beschickungsöffnung der Brennkammer des Heizkessels vorgesetzte, als Rutschschacht ausgebildete Schleusenkammer aufweisen, deren Boden eine maschinell bewegbare Brennkammer-Verschlußklappe bildet, in welche das Ende der Förderstrecke durch eine mittels einer maschinell bewegbaren Sicherheitsklappe verschließbare Öffnung hineingeführt ist und die auf ihrer Oberseite eine zusätzliche, ebenfalls verschließbare Öffnung zur Handbeschickung der Brennkammer aufweisen kann, wobei alle Klappen bei Ausfall ihrer Betätigungsorgane selbstschließend ausgebildet sind. Durch eine solche Schleusenkammer wird Sicherheitsvorschriften genügt, so daß eine erfindungsgemäß ausgebildete Stückholz-Beschickungseinrichtung auch an Dampfkesseln Zulassung findet. Dabei wird die Steuereinrichtung so ausgebildet, daß ein Öffnen der Sicherheitsklappe oder der Handbeschickungsklappe der Schleusenkammer nur bei geschlossener Brennkammer-Verschlußklappe und umgekehrt möglich ist. Zur Erhöhung der Sicherheit kann die Steuereinrichtung zur Vermeidung einer Überversorgung des Heizkessels mit Stückholzmaterial so ausgebildet sein, daß nach einem Öffnen der Handbeschickungsklappe die Antriebsorgane der Einrichtung gesperrt sind, bis durch Handauslösung die Handbeschickungsklappe wieder geschlossen und anschließend die Brennkammer-Verschlußklappe geöffnet und wieder geschlossen worden sind. Vorteilhafterweise kann die Steuereinrichtung zusätzlich so ausgebildet sein, daß beim Auftreten eines Steuersignales für einen Holznachschub bei geschlossener Brennkammer-Verschlußklappe zuerst die Sicherheitsklappe der Schleusenkammer geöffnet wird, anschließend die Förderstrecke eingeschaltet und erst nach mindestens einem vollen Förderhub der Förderstrecke das Förderband der Dosiervorrichtung betätigt wird.

Bei der erfindungsgemäß ausgebildeten Stückholz-Beschickungseinrichtung ist also sichergestellt, daß auf dem Weg vom Stückholz-Sammelbehälter zur Brennkammer des Heizkessels kein Holzstau auftreten kann. Auch innerhalb des Stückholz-Sammelbehälters läßt sich die Gefahr eines Holzstaues vor der Dosiervorrichtung noch dadurch vermindern, daß der Holzaufnahmeraum des Stückholz-Sammelbehälters in seinem unteren Bereich einen keilförmigen Querschnitt erhält, wobei nur eine der Keilwandungen durch das Förderband gebildet wird. Dadurch ist erreicht, daß nicht die gesamte Holzmasse auf das Förderband drückt und das Förderband nur gegen verminderte Auflagekräfte bewegt werden muß. Durch die konstruktive Gestaltung der Dosiervorrichtung und des Beschickungsbereiches der Brennkammer des Heizkessels ist eine dosierte und sichere Förderung von Stückholz zum Heizkessel gewährleistet. Die Steuereinrichtung sorgt für ausreichenden Holznachschub und verhindert eine Überfüllung des Heizraumes durch Sensoren in der Schleusenkammer, an allen Klappen und im Bereich der Förderstrecke. Die Stückhölzer gelangen über die Förderstrecke wegen nur eines einzigen Mitnehmers oder wegen nur weniger Mitnehmer einzeln oder zu mehreren nur in größeren Abständen voneinander zum Heizkessel, so daß ein Rückbrand vom Heizkessel aus über die Förderstrecke zum Stückholz-Sammelbehälter unmöglich ist.

Nachfolgend werden Ausführungsbeispiele einer erfindungsgemäß ausgebildeten Stückholz-Beschickungseinrichtung anhand der beiliegenden schematischen Zeichnungen näher erläutert.

Im einzelnen zeigen:
- Fig. 1: eine schematische Seitenansicht eines ersten Ausführungsbeispieles einer Beschickungseinrichtung;
- Fig. 2: eine schematische Seitenansicht in Richtung des Pfeiles II in Fig. 1 der in dem Stückholz-Sammelbehälter angeordneten Dosiervorrichtung bei entfernter Seitenwandung des Stückholz-Sammelbehälters;
- Fig. 3: eine Seitenansicht eines zweiten Ausführungsbeispieles einer Beschickungseinrichtung;
- Fig. 4: eine Seitenansicht der Beschickungseinrichtung nach Fig. 3 in Richtung des Pfeiles IV in Fig. 3;
- Fig. 5: eine Seitenansicht eines dritten Ausführungsbeispieles der Beschickungseinrichtung; Fig. 6 eine Seitenansicht der Beschickungseinrichtung nach Fig. 5 in Richtung des Pfeiles VI in Fig. 5;
- Fig. 7a - 7c: Querschnitte entlang der Linie VII - VII in Fig. 5 durch die Begrenzungswandung der Förderstrecke bei drei verschiedenen Ausführungsformen;
- Fig. 8a, 8b: Querschnitte durch zwei verschiedene Ausführungsformen von Mitnehmern des Förderbandes der Dosiervorrichtung oder der Förderstrecke der Beschickungseinrichtung.

Die Stückholz-Beschickungseinrichtung nach Fig. 1 und 2 besteht aus einem Stückholz-Sammelbehälter 10, in welchem eine im einzelnen nachfolgend in Verbindung mit Fig. 2 beschriebene Dosiervorrichtung untergebracht ist, aus einem Längsförderband 11 als Förderstrecke zu einem Heizkessel 12 und aus einem Rutschschacht 13, welcher einer Beschickungsöffnung 14 des Heizkessels 12 vorgesetzt ist und in welchem das Längsförderband 11 vor einer Schließklappe 15 endet. An einer Außenwandung des Stückholz-Sammelbehälters 10 ist ein Schaltkasten 16 angeordnet, in welchem die Steuereinrichtung und Bedienungselemente untergebracht sind. An einem Traggestell 17 für den Stückholz-Sammelbehälter 10 sind die eine und angetriebene Umlenkwalze 18 des die Förderstrecke zum Heizkessel 12 bildenden Längsförderbandes 11 und ihr zugehöriger elektrischer Antriebsmotor 19 gelagert. Das endlose Längsförderband ist mit nur einem einzigen, nicht dargestellten Mitnehmer oder mit nur wenigen, in größerem gegenseitigen Abstand angeordneten Mitnehmern für die Stückhölzer versehen. Am Traggestell 17 sind außerdem der Antriebsmotor 20 und die Antriebswelle 21 für ein in dem Holzspeicherraum 22 des Stückholz-Sammelbehälters 10 ansteigendes endloses Förderband 23 einer Dosiervorrichtung gelagert. Die obere Umlenkwalze 24 des Förderbandes 23 befindet sich über einem sich nach unten leicht keilförmig verjüngenden, in einem Randbereich des Sammelbehälters 10 angeordneten Fallschacht 25, der in einer sich über dem Längsförderband 11 befindlichen Bodenöffnung 26 des Sammelbehälters 10 endet.

Der oberhalb des Fallschachtes 25 befindliche Raum des Stückholz-Sammelbehälters 10 ist vom Holzspeicherraum 22 durch eine zum Holzspeicherraum 22 hin konkav gekrümmte und an der oberen Umlenkwalze 24 am Förderband 23 endende Dosierklappe 27 abgegrenzt. Die Dosierklappe 27 ist um eine im Deckenbereich des Stückholz-Sammelbehälters 10 angeordnete Achse 28 gegen die Kraft einer Rückstellfeder 29 in Richtung des in Fig. 2 eingetragenen Pfeiles 30 in eine Öffnungsstellung verschwenkbar, in welcher von einem Mitnehmersteg 31 des Förderbandes 23 in Querlage zur Förderrichtung des Förderbandes 23 hochgefördertes Stückholz in den Fallschacht 25 austreten kann. Der Antriebsmotor 20 kann als Reversiermotor ausgebildet sein und wird von der im Schaltkasten 16 untergebrachten Steuereinrichtung taktweise so betätigt, daß der einzige Mitnahmesteg 31 immer in eine in der Nähe des Bodens des Sammelbehälters 10 befindliche Ausgangslage zurückbewegt wird. Das Förderband 23 kann aber auch schrittweise nur in einer Richtung angetrieben und an jedem Trum mit einem Mitnehmersteg 31 verstehen sein.

Bei der dargestellten Ausführungsform sind das Traggestell 17 für den Stückholz-Sammelbehälter 10 und der Heizkessel 12 auf einer gemeinsamen Tragplatte 32 oder einem gemeinsamen Tragrahmen angeordnet. Stückholz-Sammelbehälter 10 und Heizkessel 12 können aber auch an voneinander entfernten Stellen angeordnet und über eine mehrteilige Längsförderstrecke miteinander verbunden sein. In jedem Falle wird die Beschickungseinrichtung durch die Steuereinrichtung in Abhängigkeit von einer Heizkesseltemperatur taktweise betätigt, wobei die Stückhölzer einzeln zum Rutschschacht 13 des Heizkessels 12 gefördert werden. Bei größeren Stückholz-Sammelbehältern 30 kann zur Druckentlastung eine zweite Dosierklappe 27 vorgeschaltet sein. Auch können bei höheren Sammelbehältern 10 oberhalb der Schwenkachse 28 feste Rückhalte- und Gleitwandungen im Sammelbehälter 10 angeordnet sein.

Die Stückholz-Beschickungseinrichtung nach den Fig. 3 bis 4 unterscheidet sich von der Ausführungsform nach Fig. 1 und 2 durch die Ausbildung der Dosiervorrichtung und des Rutschschachtes 13ʹ. Gleiche Teile der Beschickungseinrichtung sind mit den gleichen Bezugsziffern, ergänzt durch einen Strich, bezeichnet. Im Stückholz-Sammelbehälter 10ʹ ist der Holzspeicherraum 22ʹ durch einen Vorbau 33 mit einem Schrägboden 34 und einer Schließklappe 35 zum Verschließen einer Stückholz-Eingabeöffnung 36 vergrößert. Es ergibt sich also ein Holzspeicherraum 22ʹ mit einem keilförmigen Querschnitt in seinem unteren Bereich, wobei eine der Keilwandungen durch den Schrägboden 34 und die andere Keilwandung durch das Förderband 23ʹ gebildet ist. Das Förderband 23ʹ ist mit einem Hauptmitnehmer 31ʹ versehen, dem zwei Hilfsmitnehmer 37 im Abstand folgen. Die Dosierklappe 27ʹ erstreckt sich in ihrer Schließstellung horizontal über dem mit Parallelwandungen versehenen Fallschacht 25ʹ, ist mittels eines Gewichtes 38 in ihre Schließstellung vorbelastet und um eine Achse 28ʹ verschwenkbar, die etwa auf der Höhe des oberen Endes des Förderbandes 23ʹ liegt. Das vom Hauptmitnehmer 31ʹ oder den Hilfsmitnehmern 37 hochgeförderte Stückgut wird auf die Dosierklappe 27ʹ abgeladen, die sich unter dem Gewicht des Stückholzes öffnet und das Stückholz in den Fallschacht 25ʹ abwirft. Der Rand der Dosierklappe 27ʹ erstreckt sich bis dicht gegen das Förderband 23ʹ, so daß die geschlossene Dosierklappe 27ʹ vom Mitnehmer 31ʹ und den Hilfsmitnehmern 37 in der Öffnungsrichtung zur Zwangsöffnung beaufschlagt werden kann.

Die aus dem Fallschacht 25ʹ zum Heizkessel 12ʹ führende Förderstrecke besteht aus einem endlosen Kratzförderband 11ʹ oder mit Mitnehmern 39 besetzten Förderketten, die innerhalb eines rinnenförmigen Gehäuses 40 verlaufen. Das obere Ende der Förderstrecke ragt durch eine seitliche Öffnung 41 des als Schleusenkammer ausgebildeten Rutschschachtes 13ʹ, der auf eine auf der Oberseite des Heizkessels 12ʹ ausgebildete Beschickungsöffnung 14ʹ aufgesetzt ist. Die Beschickungsöffnung 14ʹ ist mit einer Verschlußklappe 15ʹ versehen, die mittels eines Gewichtes 42 in Schließrichtung vorbelastet ist und mittels eines pneumatischen oder hydraulischen Verstellzylinders 43 öffenbar ist. Die Öffnung 41 der Schleusenkammer 13ʹ ist zum Innenraum der Schleusenkammer hin durch eine Sicherheitsklappe 44 verschließbar, die ebenfalls durch ein Gewicht 45 in ihre Schließstellung vorbelastet und mittels eines Verstellzylinders 46 öffenbar ist. In ihrer Offenstellung liegt die Sicherheitsklappe 44 im Innern der Schleusenkammer 13ʹ vor einer oberen Handbeschickungsöffnung 47, die ebenfalls mittels einer Klappe 48 verschließbar ist.

Die in dem Schaltkasten 16ʹ untergebrachte Steuereinrichtung weist im Bereich sämtlicher Klappen nicht dargestellte Sensoren zur Überwachung der Klappenstellung auf. Zusätzliche Sensoren überwachen den Füllzustand der Schleusenkammer 13ʹ und des Fallschachtes 25ʹ. Die in Abhängigkeit von einer Betriebstemperatur des Heizkessels 12ʹ arbeitende Steuereinrichtung ist so ausgebildet, daß in bezug auf die Schleusenkammer 13ʹ ein Öffnen der Sicherheitsklappe 44 oder der Handbeschickungsklappe 48 nur bei geschlossener Brennkammer-Verschlußklappe 15ʹ und umgekehrt möglich ist. Wird die Handbeschickungsklappe 48 geöffnet, erhält die Steuereinrichtung ein Störsignal, welches die gesamte Fördereinrichtung blockiert, bis durch Handauslösung die Handbeschickungsklappe 48 wieder geschlossen und anschließend die Brennkammer-Verschlußklappe 15ʹ geöffnet und wieder geschlossen worden sind. Beim Auftreten eines Steuersignales "Holznachschub" wird bei geschlossener Brennkammer-Verschlußklappe 15ʹ zuerst die Sicherheitsklappe 44 geöffnet, anschließend die Förderstrecke 11ʹ eingeschaltet und erst nachfolgend nach mindestens einem vollen Förderhub der Förderstrecke 11ʹ das Förderband 23ʹ der Dosiervorrichtung betätigt.

Bei der Ausführungsform nach den Fig. 5 und 6, in welchen gleiche Teile mit den gleichen Bezugsziffern wie bei den Ausführungsbeispielen nach den Fig. 1 bis 4, jedoch ergänzt durch zwei Striche, bezeichnet sind, ist die Dosiervorrichtung mit der Förderstrecke integriert. Das die Förderstrecke bildende Kratzförderband 11ʺ steigt direkt vom Boden eines einen rautenförmigen Querschnitt aufweisenden Stückholz-Sammelbehälters 10ʺ durch eine mittels einer Abstreif- und Rückhalteklappe 49 versehene Öffnung 50 zur Schleusenkammer 13ʺ an und ist innerhalb eines rinnenförmigen Gehäuses angeordnet, dessen mögliche Querschnitte aus den Fig. 7a, 7b und 7c ersichtlich sind. Diese Einrichtung kann bei Stückhölzern mit gleichmäßiger Formgestaltung eingesetzt werden, wobei ein Verzicht auf einen Fallschacht dadurch gewagt werden kann, daß der Förderstrecke 11ʺ eine relativ große Steilheit und große Länge gegeben wird und auf der relativ langen Förderstrecke eine Stückholz-Ausrichtung durch die aus den Fig. 7a, 7c ersichtliche Querschnittsform des rinnenförmigen Gehäuses 40ʺ begünstigt wird. Das rinnenförmige Gehäuse 40ʺ kann gemäß Fig. 7a einen konkav gekrümmten Querschnitt oder gemäß Fig. 7b einen symmetrischen trapezförmigen Querschnitt aufweisen. Als besonders vorteilhaft hat sich ein aus Fig. 7c ersichtlicher asymmetrischer trapezförmiger Querschnitt gezeigt, weil er eine erwünschte Längsausrichtung der Stückhölzer auf der Förderstrecke 11ʺ beim Anstoßen der Stückholzenden gegen die Gehäusewandung besonders begünstigt.

Die Stückholz-Beschickungseinrichtung kann geräuscharm ausgebildet werden, indem gemäß Fig. 8a die Mitnehmer 31, 31ʹ oder 39 aus einem geräuschdämmenden Kunststoffsteg 51 bestehen, der vor einem Stahlsteg 52 befestigt ist, oder aber gemäß Fig. 8b ganz aus einem Kunststoffprofil 53 bestehen. Auch das rinnenförmige Gehäuse 40, 40ʺ der Förderstrecke 11ʹ, 11ʺ kann auf seiner Innenseite mit einer reibungsarmen und geräuschdämmenden Beschichtung versehen sein.

## Patentansprüche

1. Stückholz-Beschickungseinrichtung für Heizkessel (12, 12') mit einer durch eine Beschickungsöffnung (14, 14') und eine vorgeschaltete Schleusenkammer (13, 13', 13'') von außen zugänglichen Brennkammer, mit einem Stückholz-Sammelbehälter (10, 10', 10''), mit einer Dosiervorrichtung und einer Steuereinrichtung, die von der Heizkesseltemperatur abhängige Steuersignale für einen Antrieb der Dosiervorrichtung liefert, wobei die Dosiervorrichtung mindestens ein vom Boden des Stückholz-Sammelbehälters (10, 10') ansteigendes, mit mindestens einem Mitnehmer (31, 31') versehenes Förderband (23, 23') aufweist, das über einem Fallschacht (25, 25') endet, dadurch gekennzeichnet, daß vom Fallschacht (25, 25') zur Schleusenkammer (13, 13') mindestens eine von der Steuereinrichtung angetriebene und mit Mitnehmern versehene Förderstrecke (11, 11') führt und im oberen Endbereich des Fallschachtes mindestens eine vom geförderten Stückholz verschwenkbare, den Fallschachtraum vom Holzspeicherraum (22, 22') des Sammelbehälters (10, 10') abtrennende Dosierklappe (27) angeordnet ist.

2. Stückholz-Beschickungseinrichtung nach Anspruch 1, dadurch gekennzeichnet, daß die Dosierklappe (27) vom Holzspeicherraum (22) aus gesehen konkav gekrümmt ist und ihr freies Ende (27.1) in der Schließstellung mindestens annähernd in die Ebene eines Förderbandes (23) ausläuft.

3. Stückholz-Beschickungseinrichtung nach Anspruch 2, dadurch gekennzeichnet, daß die Schwenkachse (28) der Dosierklappe (27) im Deckenbereich des Stückholz-Sammelbehälters (10) verläuft.

4. Stückholz-Beschickungseinrichtung nach Anspruch 1, dadurch gekennzeichnet, daß die Dosierklappe (27') hinter der obersten Stelle des Förderbandes (23') über dem Fallschacht (25') so angeordnet ist, daß das geförderte Holz auf die unter dem Gewicht des Holzes verschwenkbare Dosierklappe (27') abgeladen wird.

5. Stückholz-Beschickungseinrichtung nach Anspruch 4, dadurch gekennzeichnet, daß die Dosierklappe (27') in ihrer Schließstellung zusätzlich durch den mindestens einen auf dem Förderband (23') angeordneten Mitnehmer (31') im Öffnungssinne beaufschlagbar ist.

6. Stückholz-Beschickungseinrichtung nach einem der Ansprüche 1 bis 5, dadurch gekennzeichnet, daß die zum Heizkessel (12, 12') weiterführende Förderstrecke (11, 11', 11'') eine Förderrinne (40, 40'') mit schräg einwärts verlaufenden Rändern aufweist.

7. Stückholz-Beschickungseinrichtung nach Anspruch 6, dadurch gekennzeichnet, daß der Querschnitt der Förderrinne (40'') ein asymmetrisches Trapez bildet.

8. Stückholz-Beschickungseinrichtung nach einem der Ansprüche 1 bis 7, dadurch gekennzeichnet, daß die Mitnehmer (31, 31', 37, 39) des Förderbandes (23, 23') und der Förderstrecke (11, 11', 11'') und/oder die Förderrinne (40, 40'') mindestens an ihren mit dem Holz in Berührung kommenden Bereichen aus einem reibungsarmen und/oder geräuschdämpfenden Material, insbesondere Kunststoffmaterial, bestehen.

9. Stückholz-Beschickungseinrichtung nach einem der Ansprüche 1 bis 8, dadurch gekennzeichnet, daß der Beschickungsöffnung (14') der Brennkammer des Heizkessels (12') eine als Rutschschacht ausgebildete Schleusenkammer (13') vorgesetzt ist, deren Boden eine maschinell bewegbare Brennkammer-Verschlußklappe (15') bildet, in welche das Ende der Förderstrecke (11') durch eine mittels einer maschinell bewegbaren Sicherheitsklappe (44) verschließbare Öffnung (41) hineingeführt ist und die auf ihrer Oberseite eine zusätzliche, ebenfalls verschließbare Öffnung (47) zur Handbeschickung der Brennkammer aufweist, wobei alle Klappen (15', 44, 48) bei Ausfall ihrer Betätigungsorgane (43, 46) selbstschließend ausgebildet sind.

10. Stückholz-Beschickungseinrichtung nach Anspruch 9, dadurch gekennzeichnet, daß die Steuereinrichtung so ausgebildet ist, daß ein Öffnen der Sicherheitsklappe (44) oder der Handbeschickungsklappe (48) der Schleusenkammer (13') nur bei geschlossener Brennkammer-Verschlußklappe (15') und umgekehrt möglich ist.

11. Stückholz-Beschickungseinrichtung nach einem der Ansprüche 1 bis 10, dadurch gekennzeichnet, daß die Steuereinrichtung so ausgebildet ist, daß beim Auftreten eines Steuersignales "Holznachschub" bei geschlossener Brennkammer-Verschlußklappe (15') zuerst die Sicherheitsklappe (44) der Schleusenkammer (13', 13'') geöffnet, anschließend die Förderstrecke (11', 11'') eingeschaltet und erst nach mindestens einem vollen Förderhub der Förderstrecke (11', 11'') das Förderband (23') der Dosiervorrichtung betätigt wird.

12. Stückholz-Beschickungseinrichtung nach einem der Ansprüche 9 bis 11, dadurch gekennzeichnet, daß die Steuereinrichtung nach einem Öffnen der Handbeschickungsklappe (48) die Antriebsorgane (18, 20) der Einrichtung sperrt, bis durch Handauslösung die Handbeschickungsklappe (48) wieder geschlossen und anschließend die Brennkammer-Verschlußklappe (15') geöffnet und wieder geschlossen worden sind.

13. Stückholz-Beschickungseinrichtung nach einem der Ansprüche 1 bis 12, dadurch gekennzeichnet, daß die Förderstrecke (11, 11', 11'') und das Förderband (23, 23') der Dosiervorrichtung durch die Steuereinrichtung jeweils taktweise über vorgegebene Förderstrecken einschaltbar sind.

14. Stückholz-Beschickungseinrichtung nach einem der Ansprüche 1 bis 13, dadurch gekennzeichnet, daß der Holzaufnahmeraum (22') des Stückholz-Sammelbehälters (10') in seinem unteren Bereich einen keilförmigen Querschnitt aufweist, wobei eine der Keilwandungen durch das Förderband (23') gebildet wird.

15. Stückholz-Beschickungseinrichtung nach Anspruch 9, dadurch gekennzeichnet, daß die Sicherheitsklappe (44) in geöffnetem Zustand vor die Handbeschickungsöffnung (47) verschwenkt ist.

## Claims

1. A device for feeding chipwood to a boiler (12, 12') having a combustion chamber which is accessible from the outside through a charging aperture (14, 14') and a preconnected lock chamber (13, 13', 13"), with a chipwood collecting container (10, 10', 10"), with a dispensing device and a control device which supplies control signals dependent upon the boiler temperature, for a drive of the dispensing device, in which respect the dispensing device has at least one conveyor belt (23, 23') which ascends from the base of the chipwood collecting container (10, 10') and which is provided with at least one entrainment means (31, 31') and which ends above a drop chute (25, 25'), characterised in that at least one conveying section (11, 11') driven by the control device and provided with entrainment means leads from the drop chute (25, 25') to the lock chamber (13, 13') and at least one dispensing flap (27), which can be swivelled by the conveyed chipwood, is arranged in the upper end region of the drop chute, and separates the drop chute space from the wood storage space (22, 22') of the collecting container (10, 10').

2. A device fo feeding chipwood according to claim 1, characterised in that the dispensing flap (27), considered from the wood storage space (22), is concavely curved and its free end (27.1) extends in the closure position at least approximately into the plane of a conveyor belt (23).

3. A device for feeding chipwood according to claim 2, characterised in that the swivel axis (28) of the dispensing flap (27) extends in the ceiling region of the chipwood collecting container (10).

4. A device for feeding chipwood according to claim 1, characterised in that the dispensing flap (27') is so arranged behind the uppermost point of the conveyor belt (23') above the drop chute (25') that the conveyed wood is unloaded onto the dispensing flap (27') which can be swivelled under the weight of the wood.

5. A device for feeding chipwood according to claim 4, characterised in that the dispensing flap (27') in its closure position can be additionally acted upon in the opening direction by at least one entrainment means (31') arranged on the conveyor belt (23').

6. A device for feeding chipwood according to one of claims 1 to 5, characterised in that the conveying section (11, 11', 11") leading on to the boiler (12, 12') has a conveying channel (40, 40") having edges extending obliquely inwards.

7. A device for feeding chipwood according to claim 6, characterised in that the cross-section of the conveying channel (40") forms an asymmetric trapezium.

8. A device for feeding chipwood according to to of claims 1 to 7, characterised in that the entrainment means (31, 31', 37, 39) of the conveyor belt (23, 23') and of the conveying section (11, 11', 11") and/or the conveying channel (40, 40") at least at their regions which come into contact with the wood consist of a low-friction and/or sound-damping material, in particular plastics material.

9. A device for feeding chipwood according to one of claims 1 to 8, characterised in that placed prior to the charging aperture (14') of the cumbustion chamber of the boiler (12') is a lock chamber (13') which is designed as a slide chute, the base of which forms a mechanically movable combustion-chamber closure flap (15'), and into which the end of the conveying section (11') is introduced through an aperture (41) closable by means of a mechanically movable safety flap (44) and having on its upper side an additional, likewise closable aperture (47) for the hand charging of the combustion chamber, all the flaps (15', 44, 48) being designed so as to be self-closing upon failure of their actuation members (43, 46).

10. A device for feeding chipwood according to claim 9, characterised in that the control device is so designed that an opening of the safety flap (44) or of the hand-charging flap (48) of the lock chamber (13') is possible only with the combustion-chamber closure flap (15') closed and vice versa.

11. A device for feeding chipwood according to one of claims 1 to 10, characterised in that the control device is so designed that upon the occurrence of a control signal "wood supply" with the combustion-chamber closure flap (15') closed first of all the safety valve flap (44) of the lock chamber (13', 13") is opened, then the conveying section (11', 11") is switched on and only after at least one complete conveying stroke of the conveying section (11', 11") is the conveyor belt (23') of the dispensing device actuated.

12. A device for feeding chipwood according to claims 9 to 11, characterised in that the control device after an opening of the hand-charging flap (48) blocks the drive members (18, 20) of the device until, by manual release, the hand-charging flap (48) has again been closed and then the combustion-chamber closure flap (15') has been opened and again closed.

13. A device for feeding chipwood according to one of claims 1 to 12, characterised in that the conveying section (11, 11', 11") and the conveyor belt (23, 23') of the dispensing device can be switched on by the control device respectively cyclically over perdetermined conveying sections.

14. A device for feeding chipwood according to one of claims 1 to 13, characterised in that the wood reception space (22') of the chipwood collecting container (10') in its lower region has a wedge-shaped cross-section, one of the wedge walls being formed by the conveyor belt (23').

15. A device for feeding chipwood according to claim 9, characterised in that the safety flap (44) in the opened state is swivelled in front of the hand-charging aperture (47).

## Revendications

1. Dispositif d'alimentation en bois fragmenté pour chaudière (12, 12') avec une chambre de combustion accessible de l'extérieur par une ouverture d'alimentation (14, 14') et un sas monté en amont (13, 13', 13''), avec un récipient collecteur de bois fragmenté (10, 10', 10''), avec un dispositif de dosage et un dispositif de commande qui délivre des signaux de commande dépendant de la température de la chaudière pour un entraînement du dispositif de dosage, le dispositif de dosage présentant au moins une bande transporteuse (23, 23') munie d'au moins un entraîneur (31, 31'), s'élevant depuis le fond du récipient collecteur de bois fragmenté (10, 10'), qui se termine au-dessus d'une goulotte (25, 25'), caractérisé en ce qu'une section de convoyeur (11, 11') au moins entraînée par le dispositif de commande et équipée d'entraîneurs conduit de la goulotte (25, 25') au sas (13, 13') et en ce que dans la zone d'extrémité supérieure de la goulotte est disposé au moins un clapet de dosage (27) basculé par le bois fragmenté transporté, séparant l'espace de la goulotte de l'espace de stockage de bois (22, 22') du récipient collecteur (10, 10').

2. Dispositif d'alimentation en bois fragmenté selon la revendication 1, caractérisé en ce que le clapet de dosage (27) vu de l'espace de stockage de bois (22) est cintré de façon concave et en ce que son extrémité libre (27.1) se trouve au moins approximativement au niveau d'une bande transporteuse (23) dans la position de fermeture.

3. Dispositif d'alimentation en bois fragmenté selon la revendication 2, caractérisé en ce que l'axe de pivotement (28) du clapet de dosage (27) est situé dans la zone du plafond du récipient collecteur de bois fragmenté (10).

4. Dispositif d'alimentation en bois fragmenté selon la revendication 1, caractérisé en ce que le clapet de dosage (27') est disposé derrière le point le plus haut de la bande transporteuse (23') au-dessus de la goulotte (25') de telle façon que le bois transporté est déchargé sur le clapet de dosage (27') basculant sous le poids du bois.

5. Dispositif d'alimentation en bois fragmenté selon la revendication 4, caractérisé en ce que le clapet de dosage (27') dans sa position de fermeture peut être alimenté en outre dans le sens de l'ouverture par au moins l'entraîneur (31') disposé sur la bande transporteuse (23').

6. Dispositif d'alimentation en bois fragmenté selon les revendications 1 à 5, caractérisé en ce que la section de convoyeur (11, 11', 11'') conduisant à la chaudière (12, 12') présente un transporteur à auges (40, 40') avec des bords inclinés vers l'intérieur.

7. Dispositif d'alimentation en bois fragmenté selon la revendication 6, caractérisé en ce que la section du transporteur à auges (40'') forme un trapèze asymétrique.

8. Dispositif d'alimentation en bois fragmenté selon l'une des revendications 1 à 7, caractérisé en ce que les entraîneurs (31, 31', 37, 39) de la bande transporteuse (23, 23') et de la section de convoyeur (11, 11', 11'') et/ou du transporteur à auges (40, 40') sont constitués au moins sur leur zones venant en contact avec le bois d'un matériau à faible frottement et/ou amortissant le bruit, en particulier de matière plastique.

9. Dispositif d'alimentation en bois fragmenté selon l'une des revendications 1 à 8, caractérisé en ce que l'ouverture d'alimentation (14') de la chambre de combustion de la chaudière (12') est précédée d'un sas (13') conçu comme un puits de glissement dont le fond forme un clapet de fermeture de la chambre de combustion (15') mobile mécaniquement dans lequel l'extrémité de la section de convoyeur (11') est introduite à travers une ouverture (41) obturable au moyen d'un clapet de sécurité (44) mobile mécaniquement et qui présente sur son côté supérieur une ouverture supplémentaire également obturable (47) pour l'alimentation manuelle de la chambre de combustion, tous les clapets (15', 44, 48) étant conçus à fermeture automatique en cas de défaillance de leurs organes de commande (43, 46).

10. Dispositif d'alimentation en bois fragmenté selon la revendication 9, caractérisé en ce que le dispositif de commande est conçu de telle façon qu'une ouverture du clapet de sécurité (44) ou du clapet d'alimentation manuelle (48) du sas (13') n'est possible que si le clapet de fermeture de la chambre de combustion (15') est fermé et inversement.

11. Dispositif d'alimentation en bois fragmenté selon l'une des revendications 1 à 10, caractérisé en ce que le dispositif de commande est conçu de telle façon que lorsqu'un signal de commande "introduction de bois" apparaît, clapet de fermeture de la chambre de combustion (15') fermé, le clapet de sécurité (44) du sas (13', 13'') est d'abord ouvert, ensuite la section de convoyeur (11', 11'') est enclenchée et la bande transporteuse (23') du dispositif de dosage est actionnée seulement après au moins une course de transport complète de la section de convoyeur (11', 11'').

12. Dispositif d'alimentation en bois fragmenté selon l'une des revendications 9 à 11, caractérisé en ce que le dispositif de commande après une ouverture du clapet d'alimentation manuelle (48) verrouille les organes d'entraînement (18, 20) du dispositif, jusqu'à ce que le clapet d'alimentation manuelle (48) soit refermé par déclenchement manuel et qu'ensuite le clapet de fermeture de la chambre de combustion (15') soit ouvert et refermé.

13. Dispositif d'alimentation en bois fragmenté selon l'une des revendications 1 à 12, caractérisé en ce que la section de convoyeur (11, 11', 11') et la bande transporteuse (23, 23') du dispositif de dosage peuvent être enclenchées par le dispositif de commande chacune en cadence sur des sections de convoyeur données.

14. Dispositif d'alimentation en bois fragmenté selon l'une des revendications 1 à 13, caractérisé en ce que l'espace de réception du bois (22') du récipient collecteur de bois fragmenté (10') présente dans sa zone inférieure une section en forme de coin, l'une des parois du coin étant formée par la bande transporteuse (23').

15. Dispositif d'alimentation en bois fragmenté selon la revendication 9, caractérisé en ce que le clapet de sécurité (44) pivote à l'état ouvert devant l'ouverture d'alimentation manuelle (47).
